# EUROPÄISCHE PATENTSCHRIFT

(11) **EP 1 094 561 B1**
(45) Veröffentlichungstag und Bekanntmachung des Hinweises auf die Patenterteilung: **09.03.2005**
(21) Anmeldenummer: 00121773.6
(22) Anmeldetag: 05.10.2000
(51) Int. Cl.: H01R 13/518

(54) **Mehrpoliges elektrisches Steckverbindungssystem**
Multipole electrical connecting system
Système de connexion électrique multipoles

(30) Priorität: 18.10.1999 DE 19950129
(43) Veröffentlichungstag der Anmeldung: 25.04.2001
(73) Patentinhaber: Delphi Technologies, Inc., Troy, MI 48007 (US)
(72) Erfinder: Lübstorf, Mario, 42489 Wülfrath (DE)
(74) Vertreter: Manitz, Finsterwald & Partner Gbr

(56) Entgegenhaltungen:
- EP-A- 0 548 941
- DE-U- 8 510 632
- US-A- 3 605 068
- US-A- 5 122 077
- US-A- 5 368 505

## Beschreibung

Die vorliegende Erfindung betrifft ein mehrpoliges elektrisches Steckverbindungssystem, bei welchem die Steckverbindung jeweils durch einen mehrpoligen Stecker mit einem Steckerkörper mit mehreren nebeneinander und mindestens teilweise übereinander angeordneten Kontaktstiftelementen und eine mehrpolige Buchse mit einem Buchsenkörper mit mehreren nebeneinander und mindestens teilweise übereinander angeordneten Kontakthülsenelementen (4) gebildet wird.

Derartige Steckverbindungssysteme sind in vielfältiger Weise bekannt und werden in den verschiedensten Bereichen, unter anderem im Kraftfahrzeugbereich eingesetzt. Sie dienen der Verbindung von zwei Kabelsträngen, deren Kabel einerseits im Stecker und andererseits in der Buchse fixiert sind. Durch Zusammenstecken von Stecker und Buchse kann so in einfacher und sicherer Weise eine elektrische Verbindung zwischen den Kabeln hergestellt werden. Die Systeme umfassen dabei Stecker und Buchsen mit unterschiedlicher Polanzahl, je nach Einsatzzweck. Ein Steckverbindungssystem gemäß Oberbegriff des Anspruchs 1 ist aus US-A-3 605 068 bekannt.

Der Erfindung liegt die Aufgabe zugrunde, derartige Steckverbindungssysteme zu verbessern. Insbesondere sollen die Herstellungskosten reduziert und die Flexibilität des Systems erhöht werden.

Diese Aufgabe wird durch ein mehrpoliges elektrisches Steckverbindungssystem gemäß Anspruch 1 gelöst.

Bevorzugt ist es, wenn die Module jeweils nur eine Ebene von Kontaktstiftelementen oder Kontakthülsenelementen tragen. Damit ist es nämlich möglich, Stecker und Buchsen mit feiner Abstufung der Polanzahl zusammenzustellen. Beispielsweise kann eine Ebene drei Kontaktstiftelemente oder Kontakthülsenelemente aufweisen, so daß Stecker und Buchsen mit drei, sechs, neun usw. Polen zusammenstellbar sind.

Besonders bevorzugt ist es dabei, wenn die Module für die Kontaktstiftelemente mit denen für die Kontakthülsenelementen gleich sind. Die Teilezahl wird dadurch weiter reduziert und die Kosten entsprechend gesenkt.

Eine bevorzugte Möglichkeit, die Kontaktstiftelemente und die Kontakthülsenelemente an den Modulen zu befestigen, besteht darin, daß die Module Aufnahmen aufweisen, in die die Kontaktstiftelemente und die Kontakthülsenelemente einsteckbar sind. Insbesondere sind die Aufnahmen so ausgebildet, daß sowohl die Kontaktstiftelemente als auch die Kontakthülsenelemente in die Aufnahme einsteckbar sind. Damit wird eine vollständige Austauschbarkeit der Module für einen Stecker mit den Moduln für eine Buchse erreicht.

Nach einer weiteren Ausgestaltung der Erfindung ist für den Steckerkörper und für den Buchsenkörper jeweils ein Gehäuse vorgesehen. Hierdurch können die Körper und insbesondere die Kontaktstiftelemente gegen eine Beschädigung geschützt werden.

Bevorzugt ist ein gemeinsames Gehäuse für den Steckerkörper und den Buchsenkörper einer Steckverbindung vorgesehen. Auch hierdurch wird die Teilezahl vorteilhafterweise reduziert. Zudem kann das gemeinsame Gehäuse besonders gut als Schutz für die Kontaktstiftelemente dienen. Hierfür wird der Stecker bereits bei der Herstellung in das Gehäuse eingesteckt, während die Buchse dann zur Herstellung der elektrischen Verbindung erst vor Ort in das Gehäuse eingesteckt und mit dem Stecker verbunden wird. Ein zusätzlicher Vorteil besteht dabei darin, daß das gemeinsame Gehäuse ein Zusammenführen und Kontaktieren von Stecker und Buchse erleichtert.

Zur Sicherung der elektrischen Verbindung sind der Steckerkörper und der Buchsenkörper bevorzugt jeweils in dem Gehäuse verrastbar. Ein unbeabsichtigtes Lösen der Verbindung wird hierdurch vermieden.

Für die Verrastung kann nach einer besonderen Ausgestaltung der Erfindung jeweils ein Endstück vorgesehen sein, welches endseitig mit einem Steckerkörper oder einem Buchsenkörper verbindbar ist. Auf diese Weise müssen nur die Endstücke mit Verrastungsmitteln versehen sein, während die übrigen Module für den Steckerkörper und für den Buchsenkörper ohne Verrastungselemente und untereinander gleich ausgebildet sein können. Damit kann eine im Prinzip beliebige Anzahl von Modulen für den Steckerkörper und den Buchsenkörper zusammengefügt werden, an den dann endseitig jeweils noch ein Endstück für die Verrastung angefügt wird.

Die Endstücke können mindestens zum Teil auch Aufnahmen für Kontaktstiftelemente oder Kontakthülsenelemente aufweisen. Damit wird eine besonders kleine minimale Bauhöhe der Steckverbindung ermöglicht. Hierfür können nämlich lediglich zwei Endstücke direkt miteinander verbunden werden, von denen wenigstens eines Kontaktstiftelemente oder Kontakthülsenelemente trägt. Auf diese Weise wird mit den erfindungsgemäßen Bauteilen eine flache, einlagige Steckverbindung geschaffen.

Nach einer weiteren Ausgestaltung der Erfindung sind die Kontaktstiftelemente und die Kontakthülsenelemente in den Aufnahmen verrastbar. Damit werden die Kontaktelemente vorteilhafterweise in ihrer Position fixiert und gegen ein unbeabsichtigtes Herausdrücken bei Herstellung der Steckverbindung gesichert.

Bevorzugt ist es, wenn die Einrastposition des Kontaktelementes durch einen in der Aufnahme vorgesehenen Anschlag bestimmt ist. Der Zusammenbau des Steckers oder der Buchse kann dadurch erleichtert werden.

Die Module und die Endstücke sind bevorzugt aufeinanderklipsbar ausgebildet. Der Zusammenbau der Stecker und der Buchsen ist dadurch erleichtert und beschleunigt.

Eine bevorzugte Möglichkeit zur klipsbaren Ausgestaltung der Module besteht darin, daß die Module jeweils zwei voneinander beabstandete, elastisch auseinanderbiegbare Einrastleisten und einen hierzu reziprok ausgebildeten Rastabschnitt mit von den Einrastleisten hintergreifbaren Einrastkanten aufweist. Beim Zusammenbau werden die Einrastleisten eines Moduls auf den Rastabschnitt eines zweiten Moduls aufgeklipst, dessen Einrastleisten wiederum auf den Rastabschnitt eines weiteren Moduls aufgeklipst werden und so fort. Entsprechend ist eines der Endstücke mit zwei voneinander beabstandeten, elastisch auseinanderbiegbaren Einrastleisten und das andere Endstück mit einem hierzu reziprok ausgebildeten Abschnitt mit von den Einrastleisten hintergreifbaren Einrastkanten ausgebildet. Hierdurch ist eine besonders stabile Verrastung möglich, wobei die Endstücke den Steckerkörper oder den Buchsenkörper beidseits abschließen.

Ausführungsbeispiele der Erfindung sind in der Zeichnung dargestellt und werden nachfolgend beschrieben. Es zeigen, jeweils in schematischer Darstellung:
- Figur 1: eine perspektivische Explosionsdarstellung einer ersten Variante der Erfindung,
- Figur 2: eine Draufsicht auf eine Seite der Steckverbindung von Figur 1,
- Figur 3: einen Schnitt gemäß Linie A-A in Figur 2 und
- Figur 4: eine perspektivische, teilweise ausgebrochene Darstellung einer weiteren Variante der Erfindung.

Die in den Figuren 1 bis 3 dargestellte erfindungsgemäße Steckverbindung umfaßt einen mehrpoligen Stecker 1 mit mehreren nebeneinander und übereinander angeordneten Kontaktstiftelementen 2 und eine entsprechend mehrpolig ausgebildete Buchse 3 mit mehreren ebenfalls nebeneinander und übereinander angeordneten Kontakthülsenelementen 4. Der Stecker 1 ist dabei aus drei Steckermodulen 5 und zwei Endstücken 6 und 7, die Buchse 3 aus drei Buchsenmodulen 8 und zwei Endstücken 9 und 10 zusammengesetzt. Die miteinander zu verbindenden Kabel sind zur besseren Übersichtlichkeit der Darstellung nicht mit dargestellt.

Die Steckermodule 5 weisen jeweils vier nebeneinander angeordnete Aufnahmen 11 auf, in die jeweils ein Kontaktstiftelement 2 einsteckbar ist. Entsprechend weisen die Hülsenmodule 8 jeweils vier nebeneinander angeordnete Aufnahmen 12 auf, in die jeweils ein Kontakthülsenelement 4 einsteckbar ist. Ebenso weist das Endstück 6 vier nebeneinander liegende Aufnahmen 11 und das Endstück 9 vier nebeneinander liegende Aufnahmen 12 für je ein Kontaktstiftelement 2 bzw. ein Kontakthülsenelement 4 auf. Somit umfaßt der Stecker 1 16 Kontaktstiftelemente 2 und die Buchse 3 16 Kontakthülsenelemente 4, so daß sich eine 16polige Steckverbindung ergibt.

Die Kontaktstiftelemente 2 weisen jeweils an einem Ende einen Kontaktstift 13 und am anderen Ende einen Klemmabschnitt 14 zum Festklemmen eines Kabelendes auf. Außerdem ist in der Mitte des Kontaktstiftelementes 2 eine abstehende Federzunge 15 vorgesehen, um das Kontaktstiftelement 2 in der Aufnahme 11 eines Steckermoduls 5 zu verrasten. Hierfür weist die Aufnahme 11 eine Öffnung 16 auf und ist im übrigen so niedrig ausgebildet, daß die Federzunge 15 an das Kontaktstiftelement 2 herangedrückt wird, wenn dieses in die Aufnahme 11 eingeführt wird. Bei vollständig eingeführtem Kontaktstiftelement 2 liegt die Federzunge 15 der Öffnung 16 gegenüber, so daß sie ausfedern kann und das Kontaktstiftelement 2 verrastet. Zur Bestimmung dieser Rastposition weist die Aufnahme 11 einen Anschlag 17 auf, gegen den das Kontaktstiftelement 2 anschlägt. Die Aufnahmen 11 des Endstückes 6 sind in derselben Weise ausgebildet.

Die Kontakthülsenelemente 4 umfassen jeweils an einem Ende eine Aufnahmehülse 18 zur Aufnahme eines Kontaktstiftes 13 eines zugeordneten Kontaktstiftelementes 2 und am anderen Ende einen Klemmabschnitt 19 zum Befestigen eines Kabelendes. Im Bereich der Aufnahmehülse 18 weist das Kontakthülsenelement 4 außerdem eine abstehende Federzunge 20 auf, über welche das Kontakthülsenelement 4 in einer Aufnahme 12 eines Buchsenmoduls 8 verrastbar ist. Die Federzunge 20 wirkt dabei mit einer Öffnung 21 zusammen, die in jeder Aufnahme 12 vorgesehen ist. Die Funktionsweise ist dieselbe wie bei den Federzungen 15 der Kontaktstiftelemente 2. Die Aufnahmen 12 des Endstückes 9 sind in derselben Weise ausgebildet und weisen ebenfalls einen Anschlag 17 auf, um die Einrastposition der Kontakthülsenelemente zu bestimmen.

Wie man insbesondere in Figur 2 erkennt, sind die Steckermodule 5 jeweils mit zwei voneinander beabstandeten Einrastleisten 22 ausgebildet, die mit einem nach innen abgewinkelten Abschnitt 23 entsprechend reziprok ausgebildete Einrastkanten 24, die an einem Rastabschnitt 25 eines benachbarten Steckermoduls 5 vorgesehen sind, hintergreifen. Die Einrastleisten 22 sind dabei elastisch auseinanderbiegbar ausgestaltet, so daß die Steckermodule 5 aufeinander klipsbar sind. Entsprechend weist das Endstück 7 Einrastleisten 26 mit einem abgewinkelten Abschnitt 27 und das Endstück 6 einen Rastabschnitt 28 mit Einrastkanten 29 auf. Damit sind die Endstücke 6 und 7 ebenfalls mit den Steckermodulen 5 verrastbar.

Die Endstücke 6 und 7 weisen des weiteren an ihrer jeweiligen Außenseite Einrastschrägen 30 auf, die mit entsprechenden Ausnehmungen 31 eines Gehäuses 32 zusammenwirken, um den Stecker 1 in zusammengebautem Zustand in dem Gehäuse 32 zu verrasten. Diese zusammengebaute und eingerastete Stellung des Steckers 1 ist in den Figuren 2 und 3 dargestellt.

Die Buchsenmodule 8 sind in derselben Weise ausgestaltet wie die Stekkermodule 5. Tatsächlich stimmen die Buchsenmodule 8 vollständig mit den Steckermodulen 5 überein. Auch die Endstücke 9 und 10 stimmen mit den Endstücken 6 und 7 paarweise überein. Entsprechend kann die Buchse 3 durch Aufeinanderklipsen der Buchsenmodule 8 und der Endstücke 9 und 10 zusammengebaut und durch Einsetzen in das Gehäuse 32 in diesem verrastet werden. Dabei fahren auch die Kontaktstifte 13 in die Kontakthülsen 18 ein, so daß die elektrische Verbindung hergestellt ist.

Wie man in den Figuren 2 und 3 des weiteren erkennt, weisen die Stekkermodule 5 und die Buchsenmodule 8 jeweils vier Fortsätze 33 auf, die bei aufeinandergeklipsten Modulen 5, 8 zugehörige Ausnehmungen 34 in dem jeweils darunterliegenden Modul 5, 8 durchgreifen. Die Fortsätze 33 hintergreifen dabei mit geringem Spiel jeweils das in der zugehörigen Aufnahme 11, 12 vorhandene Kontaktelement 2, 4. Die Fortsätze 33 bilden dadurch eine Verriegelung, die zusätzlich zu der Verrastung der Kontaktelemente 2, 4 über die Federzungen 15, 20 ein unbeabsichtigtes Herausschieben derselben aus den Aufnahmen 11, 12 verhindert. Zudem fragen die Fortsätze 33 beim Zusammenfügen der Module 5, 8 die richtige Positionierung der Kontaktelemente 2, 4 ab, da bei nicht korrekt positionierten Konktaktelementen 2, 4 die Fortsätze an diesen anstoßen und das zugehörige Modul 5, 8 nicht auf das darunterliegende Modul 5, 8 aufgeklipst werden kann.

Der Zusammenbau einer erfindungsgemäßen Steckverbindung gemäß den Figuren 1 bis 3 erfolgt dadurch, daß eine entsprechende Anzahl von Stekkermodulen 5 mit Kontaktstiftelementen 2 versehen wird, indem diese in die Aufnahmen 11 eingeführt und verrastet werden. Entsprechend werden Kontaktstiftelemente 2 in die Aufnahmen 11 eines Endstückes 6 eingeführt und verrastet. Dabei sind die Kabel bereits mit den Kontaktstiftelementen 2 verbunden, indem jeweils ein Kabel in einen Klemmabschnitt 14 eingeführt und dort verklemmt wurde. Anschließend werden die Steckermodule 5 aufeinander und auf das Endstück 6 geklipst. Außerdem wird ein Endstück 7 auf das andere Ende der Steckermodule 5 geklipst. Der so hergestellte Stecker 1 wird in das Gehäuse 32 eingeführt, wo er über die Rastschrägen 30 und die Ausnehmungen 31 verrastet ist. In diesem Zustand wird der Stecker 1 an den Einsatzort gebracht.

Entsprechend wird eine erfindungsgemäße Buchse hergestellt, indem eine entsprechende Anzahl von Buchsenmodulen 8 mit Kontakthülsenelementen 4 versehen wird, indem diese in die Aufnahmen 12 eingeführt und dort verrastet werden. Ebenso werden Kontakthülsenelemente 4 in die Aufnahmen 12 eines Endstückes 9 eingeführt und verrastet. Anschließend werden die Buchsenmodule 8 aufeinander und auf das Endstück 9 geklipst. Auf das andere Ende der Buchsenmodule 8 wird ein Endstück 10 aufgeklipst. Auch hier sind die Kabel bereits zuvor mit den Kontakthülsenelementen 4 verbunden worden, indem deren Enden jeweils in einen Klemmabschnitt 19 eingeführt und festgeklemmt wurden. Die fertige Buchse 3 wird in diesem Zustand an den Einsatzort gebracht, wo sie dann in das Gehäuse 32 eingeführt wird. Durch das Einführen der Buchse 3 in das Gehäuse 32 werden die Kontakthülsen 18 auf die Kontaktstifte 13 aufgeschoben und so mit diesen kontaktiert. Die endgültige Kontaktstellung wird durch die Verrastung der Buchse 3 mittels der Rastschrägen 30 und der Ausnehmungen 31 bestimmt. Damit ist dann die elektrische Verbindung zwischen den Kabeln des Steckers 1 und den Kabeln der Buchse 3 hergestellt und gesichert.

Der Zusammenbau des Steckers 1 und der Buchse 3 der erfindungsgemäßen Steckverbindung ist somit einfach. Außerdem können in einfacher Weise Stecker 1 und Buchsen 3 mit unterschiedlicher Polanzahl hergestellt werden. So können mit den dargestellten Modulen 5 und 8 mit jeweils 4 Aufnahmen 11 und 12 sowie mit den Endstücken 6, 7, 9 und 10 Stecker 1 und Buchsen 3 mit jeweils 4, 8, 12, 16 usw. Polen hergestellt werden. Entsprechend können Stecker und Buchsen mit 2, 4, 6, 8 oder 3, 9, 6, 12 usw. Polen hergestellt werden, indem Module mit 2 bzw. 3 Aufnahmen verwendet werden. Selbstverständlich können die Module auch eine andere Anzahl von Aufnahmen aufweisen, beispielsweise 5, 6 oder 7 Aufnahmen. Dabei sind die Module 5 und 8 in allen Fällen bevorzugt untereinander gleich.

Figur 4 zeigt ein Ausführungsbeispiel, bei welchem die Module 5, 8 jeweils drei Aufnahmen 11, 12 aufweisen. Im übrigen stimmen die Module 5, 8 mit denjenigen der Variante der Figuren 1 bis 3 überein. Bei der in Figur 4 dargestellten Variante sind außerdem neun Module 5, 8 aufeinandergeklipst, so daß sich zusammen mit den Endstücken 6, 9 eine Gesamtzahl von jeweils 30 Polen für den Stecker 1 und die Buchse 3 ergibt. Der Zusammenbau und die Verwendung der Steckverbindung von Figur 4 stimmt im übrigen mit derjenigen der Figuren 1 bis 3 überein.

### Bezugszeichenliste

- 1: Stecker
- 2: Kontaktstiftelement
- 3: Buchse
- 4: Kontakthülsenelement
- 5: Steckermodul
- 6: Endstück
- 7: Endstück
- 8: Buchsenmodul
- 9: Endstück
- 10: Endstück
- 11: Aufnahme
- 12: Aufnahme
- 13: Kontaktstift
- 14: Klemmabschnitt
- 15: Federzunge
- 16: Öffnung
- 17: Anschlag
- 18: Aufnahmehülse
- 19: Klemmabschnitt
- 20: Federzunge
- 21: Öffnung
- 22: Einrastleiste
- 23: Abschnitt von 22
- 24: Einrastkante
- 25: Rastabschnitt
- 26: Einrastleiste
- 27: Abschnitt von 26
- 28: Rastabschnitt
- 29: Einrastkante
- 30: Einrastschräge
- 31: Ausnehmung
- 32: Gehäuse
- 33: Fortsatz
- 34: Ausnehmung

## Patentansprüche

1. Mehrpoliges elektrisches Steckverbindungssystem, bei welchem die Steckverbindung jeweils durch einen mehrpoligen Stecker (1) mit einem Steckerkörper mit mehreren nebeneinander und mindestens teilweise übereinander angeordneten Kontaktstiftelementen (2) und eine mehrpolige Buchse (3) mit einem Buchsenkörper mit mehreren nebeneinander und mindestens teilweise übereinander angeordneten Kontakthülsenelementen (4) gebildet wird,
**dadurch gekennzeichnet,**
**daß** untereinander gleiche, Kontaktstiftelemente (2) oder Kontakthülsenelemente (4) tragende Module (5, 8) vorgesehen sind, die je nach gewünschter Polanzahl der Steckverbindung zu einem Steckerkörper oder einem Buchsenkörper zusammenfügbar sind,
**daß** die Kontaktelemente (2, 4) als separate, an den Modulen (5, 8) befestigbare Bauelemente ausgebildet sind, die in Aufnahmen (11, 12) der Module (5, 8) einsteckbar und darin verrastbar sind, und
**daß** in die Aufnahmen (11, 12) der Module (5, 8) jeweils ein Fortsatz (33) eines Nachbarmoduls (5, 8) oder eines Endstückes (7, 10) eingreifbar ist, welcher ein eingestecktes und eingerastetes Kontaktelement (2, 4) von der Einsteckseite her mit geringem Spiel hintergreift.

2. Steckverbindungssystem nach Anspruch 1,
**dadurch gekennzeichnet,**
**daß** die Module (5, 8) jeweils nur eine Ebene von Kontaktelementen (2, 4) tragen.

3. Steckverbindungssystem nach Anspruch 1 oder 2,
**dadurch gekennzeichnet,**
**daß** die Module (5) für die Kontaktstiftelemente (2) mit den Modulen (8) für die Kontakthülsenelemente (4) gleich sind.

4. Steckverbindungssystem nach Anspruch 3,
**dadurch gekennzeichnet,**
**daß** die Module (5, 8) Aufnahmen (11, 12) aufweisen, in die wahlweise Kontaktstiftelemente (2) oder Kontakthülsenelemente (4) einsteckbar sind.

5. Steckverbindungssystem nach einem der vorherigen Ansprüche,
**dadurch gekennzeichnet,**
**daß** für den Stecker (1) und für die Buchse (3) jeweils ein Gehäuse (32) vorgesehen ist.

6. Steckverbindungssystem nach Anspruch 5,
**dadurch gekennzeichnet,**
**daß** ein gemeinsames Gehäuse (32) für den Stecker (1) und für die Buchse (2) einer Steckverbindung vorgesehen ist.

7. Steckverbindungssystem nach Anspruch 5 oder 6,
**dadurch gekennzeichnet,**
**daß** der Stecker (1) und die Buchse (3) jeweils in dem Gehäuse (32) verrastbar sind.

8. Steckverbindungssystem nach Anspruch 7,
**dadurch gekennzeichnet,**
**daß** für die Verrastung jeweils ein Endstück (6, 7, 9, 10) vorgesehen ist, welches endseitig mit einem Steckerkörper oder einem Buchsenkörper verbindbar ist.

9. Steckverbindungssystem nach Anspruch 8,
**dadurch gekennzeichnet,**
**daß** mindestens ein Teil der Endstücke (6, 9) Aufnahmen (11, 12) für Kontaktelemente (2, 4) aufweist.

10. Steckverbindungssystem nach einem der vorhergehenden Ansprüche,
**dadurch gekennzeichnet,**
**daß** die Einrastposition der Kontaktelemente (2, 4) jeweils durch einen in der Aufnahme (11, 12) vorgesehenen Anschlag (17) bestimmt ist.

11. Steckverbindungssystem nach einem der vorherigen Ansprüche,
**dadurch gekennzeichnet,**
**daß** die Module (5, 8) und die Endstücke (6, 7, 9, 10) aufeinanderklipsbar sind.

12. Steckverbindungssystem nach Anspruch 11,
**dadurch gekennzeichnet,**
**daß** die Module (5, 8) jeweils zwei voneinander beabstandete, elastisch auseinanderbiegbare Einrastleisten (22) und einen hierzu reziprok ausgebildeten Rastabschnitt (25) mit von den Einrastleisten (22) hintergreifbaren Einrastkanten (24) aufweisen.

13. Steckverbindungssystem nach einem der Ansprüche 8 bis 12,
**dadurch gekennzeichnet,**
**daß** die Endstücke (6, 7, 9, 10) auf die Module (5, 8) klipsbar sind.

14. Steckverbindungssystem nach Anspruch 13,
**dadurch gekennzeichnet,**
**daß** Endstücke (7, 10) mit elastisch auseinanderbiegbaren Einrastleisten (26) und Endstücke (6, 9) mit einem hierzu reziprok ausgebildeten Rastabschnitt (28) vorgesehen sind.

## Claims

1. Multiple pole electrical plug connection system, wherein the plug connection is in each case formed by a multiple pole plug (1) with a plug body having a plurality of contact pin elements (2), which are arranged adjacently and at least partly one above the other, and by a multiple pole socket (3) with a socket body having a plurality of contact sleeve elements (4) which are arranged adjacently and at least partly one above the other,
**characterized in that**
mutually similar modules (5, 8) which carry contact pin elements (2) or contact sleeve elements (4) are provided which, depending on the desired number of poles of the plug connection can be fitted together to form a plug body or a socket body;
**in that** the contact elements (2, 4) are made as separate components which can be secured to the modules (5, 8) and which can be inserted into and latched in mounts (11, 12) of the modules (5, 8); and
**in that** a respective extension (33) of an adjacent module (5, 8) or of an end piece (7, 10) is engageable into the mounts (11, 12) of the modules (5, 8) and engages behind an inserted and latched contact element (2, 4) from the insertion side with low clearance.

2. Plug connection system in accordance with claim 1, **characterized in that** the modules (5, 8) each carry only one plane of contact elements (2, 4).

3. Plug connection system in accordance with claim 1 or claim 2, **characterized in that** the modules (5) for the contact pin elements (2) are the same as the modules (8) for the contact sleeve elements (4).

4. Plug connection system in accordance with claim 3, **characterized in that** the modules (5, 8) have mounts (11, 12) in which contact pin elements (2) or contact sleeve elements (4) can optionally be inserted.

5. Plug connection system in accordance with any one of the preceding claims, **characterized in that** a respective housing (32) is provided for the plug (1) and for the socket (3).

6. Plug connection system in accordance with claim 5, **characterized in that** a common housing (32) is provided for plug (1) and for the socket (3) of a plug connection.

7. Plug connection system in accordance with claim 5 or claim 6, **characterized in that** the plug (1) and the socket (3) can each be latched in the housing (32).

8. Plug connection system in accordance with claim 7, **characterized in that** a respective end piece (6, 7, 9, 10) which can be connected at the end side to a plug body or to a socket body is provided for the latching.

9. Plug connection system in accordance with claim 8,
**characterized in that** at least someof the end pieces (6, 9) have mounts (11, 12) for contact elements (2, 4).

10. Plug connection system in accordance with any one of the preceding claims, **characterized in that** the latch-in position of the contact element (2, 4) is in each case determined by an abutment (17) provided in the mount (11, 12).

11. Plug connection system in accordance with any one of the preceding claims, **characterized in that** the modules (5, 8) and the end pieces (6, 7, 9, 10) can be clipped onto one another.

12. Plug connection system in accordance with claim 11,
**characterized in that** the modules (5, 8) each have two mutually spaced latch-in strips (22) which can be bent apart elastically and a latching section (25) which is designed reciprocally to the former with latch-in edges (34) which are engageable from behind by the latch-in strips (22).

13. Plug connection system in accordance with any one of the claims 8 to 12, **characterized in that** the end pieces (6, 7, 9, 10) can be clipped onto the modules (5, 8).

14. Plug connection system in accordance with claim 13,
**characterized in that** end pieces (7, 10) are provided with latch-in strips (26) which can be bent apart elastically and end pieces (6, 9) with a latching section (28) which is designed reciprocally to the former.

## Revendications

1. Système de connexion à fiche électrique multipôles, sur lequel la connexion par fiche est formée respectivement par une fiche (1) multipôles avec un corps de fiche avec plusieurs éléments de connecteur mâle (2) disposés les uns à côté des autres et au moins en partie les uns au-dessus des autres et une douille (3) multipôles avec un corps de douille avec plusieurs éléments de connecteur femelle (4) disposés les uns à côté des autres et au moins en partie les uns au-dessus des autres, **caractérisé en ce qu'**il est prévu des modules (5, 8) portant des éléments de connecteur mâle (2) ou des éléments de connecteur femelle (4) identiques entre eux, qui peuvent être assemblés, en fonction du nombre de pôles souhaité de la connexion par fiche, pour former un corps de fiche ou un corps de douille, **en ce que** les éléments de contact (2, 4) sont conçus comme des composants séparés et pouvant être fixés sur les modules (5, 8), qui peuvent être emboîtés dans des logements (11, 12) des modules (5, 8) et peuvent être bloqués à l'intérieur, et **en ce que** dans chacun des logements (11, 12) des modules (5, 8) peut s'engager un prolongement (33) d'un module voisin (5, 8) ou d'une pièce d'extrémité (7, 10) qui saisit par l'arrière avec un faible jeu à partir du côté emboîtement un élément de contact (2, 4) emboîté et encliqueté.

2. Système de connexion à fiche selon la revendication 1, **caractérisé en ce que** les modules (5, 8) portent chacun seulement un plan d'éléments de contact (2, 4).

3. Système de connexion à fiche selon la revendication 1 ou 2, **caractérisé en ce que** les modules (5) pour les éléments de connecteur mâle (2) sont identiques aux modules (8) pour les éléments de connecteur femelle (4).

4. Système de connexion à fiche selon la revendication 3, **caractérisé en ce que** les modules (5, 8) présentent des logements (11, 12) dans lesquels on peut emboîter au choix des éléments de connecteur mâle (2) ou des éléments de connecteur femelle (4).

5. Système de connexion à fiche selon l'une quelconque des revendications précédentes, **caractérisé en ce qu'**il est prévu un boîtier (32) pour la fiche (1) et pour la douille (3).

6. Système de connexion à fiche selon la revendication 5, **caractérisé en ce qu'**un boîtier (32) commun est prévu pour la fiche (1) et pour la douille (2) d'une connexion à fiche.

7. Système de connexion à fiche selon la revendication 5 ou 6, **caractérisé en ce que** la fiche (5) et la douille (3) peuvent être encliquetées chacune dans le boîtier (32).

8. Système de connexion à fiche selon la revendication 7, **caractérisé en ce que**, pour l'encliquetage, il est prévu respectivement une pièce d'extrémité (6, 7, 9, 10) qui peut être reliée côté extrémité à un corps de fiche ou à un corps de douille.

9. Système de connexion à fiche selon la revendication 8, **caractérisé en ce qu'**au moins une partie des pièces d'extrémité (6, 9) présente des logements (11, 12) pour des éléments de contact (2, 4).

10. Système de connexion à fiche selon l'une quelconque des revendications précédentes, **caractérisé en ce que** la position d'encliquetage des éléments de contact (2, 4) est déterminée respectivement par une butée (17) prévue dans le logement (11, 12).

11. Système de connexion à fiche selon l'une quelconque des revendications précédentes, **caractérisé en ce que** les modules (5, 8) et les pièces d'extrémité (6, 7, 9, 10) peuvent être fixés les uns sur les autres.

12. Système de connexion à fiche selon la revendication 11, **caractérisé en ce que** les modules (5, 8) présentent respectivement deux baguettes d'encliquetage (22) espacées l'une de l'autre et pouvant être pliées de façon élastique pour être séparées et une partie de verrouillage (25) conçue réciproquement à cet effet avec des arêtes d'encliquetage (24) pouvant être saisies par l'arrière par les baguettes d'encliquetage (22).

13. Système de connexion à fiche selon l'une quelconque des revendications 8 à 12, **caractérisé en ce que** les pièces d'extrémité (6, 7, 9, 10) peuvent être fixées sur les modules (5, 8).

14. Système de connexion à fiche selon la revendication 13, **caractérisé en ce qu'**il est prévu des pièces d'extrémité (7, 10) avec des baguettes d'encliquetage (26) pouvant être pliées de façon élastique pour être séparées et des pièces d'extrémité (6, 9) avec une partie d'encliquetage (28) conçue à cet effet de façon réciproque.
